# EUROPÄISCHE PATENTSCHRIFT

(11) **EP 0 749 705 B1**
(45) Veröffentlichungstag und Bekanntmachung des Hinweises auf die Patenterteilung: **07.07.1999**
(21) Anmeldenummer: 96105846.8
(22) Anmeldetag: 14.04.1996
(51) Int. Cl.: A43B 7/32, A43B 21/26

(54) **Schuh-Unterkonstruktion insbesondere für Sicherheitsschuhe**
Construction of the lower of a shoe, in particular a safety-shoe
Structure de la partie inférieure d'une chaussure, en particulier d'une chaussure de sécurité

(30) Priorität: 21.06.1995 DE 29510038 U
(43) Veröffentlichungstag der Anmeldung: 27.12.1996
(73) Patentinhaber: Otter Schutz Gesellschaft für Entwicklung und Vertrieb und persönlicher Schutzausrüstungen mbH, 45479 Mülheim/Ruhr (DE); Wilhelm GmbH Kunststoffverarbeitung, 66981 Münchweiler (DE)
(72) Erfinder: Götze, Karl, 45891 Gelsenkirchen (DE); wilhelm, Eduard, 66981 Münchweiler (DE)
(74) Vertreter: Dahlmann, Gerhard, Dipl.-Ing.

(56) Entgegenhaltungen:
- DE-A- 2 919 928
- DE-A- 3 111 186
- DE-A- 3 400 997
- DE-A- 3 429 859
- DE-A- 3 712 120
- DE-U- 8 815 539
- FR-A- 2 583 269

## Beschreibung

Die vorliegende Erfindung betrifft eine Schuh-Unterkonstruktion, insbesondere für Sicherheitsschuhe nach EN 344/345 bzw. DIN 4843, mit einem im Fersen- bzw. Absatzbereich angeordneten Energieaufnahmeelement.

In der Norm EN 344, Abschnitt 4.3.6 ist für Sicherheitsschuhe gefordert, daß im Fersenbereich ein Energieaufnahmevermögen gewährleistet ist,welches nicht geringer als 20 J sein darf. Hierbei ist der Wert der Energieaufnahme durch ein spezielles Verfahren gemäß Abschnitt 5.10 der genannten Norm zu bestimmen.

Die ältere, eigentlich nicht mehr relevante Norm DIN 4843 fordert im Abschnitt 5.1.5.2 ein Energieaufnahmevermögen von mindestens 30 J, was allerdings nach einem sich von der EN 344 unterscheidenden Verfahren (Abschnitt 6.17 der DIN) ermittelt wird, welches ohnehin (vermeintlich) höhere Werte ergibt als das entsprechende Verfahren nach EN 344.

Durch die DE-OS 37 12 120, die den am nächsten kommenden Stand der Technik aufzeigt, ist ein Sicherheitsstiefel bekannt, dessen Sohle aus Kunststoff gespritzt ist, wobei im Absatz der Sohle eine Aussparung vorgesehen ist, die mit einem Keil gefüllt ist, der aus einem Material bestehen soll, das wesentlich elastischer ist als das Sohlenmaterial. Der Keil ist stoffschlüssig mit dem Sohlenmaterial verbunden. Mit dieser Sohle soll bei stoßartiger Belastung ein Dämpfungseffekt von 30 Joule erreicht werden. Die Forderung nach 30 Joule geht auf die Norm DIN 4843 zurück. Das in dieser Norm geforderte Energieaufnahmevermögen von 30 Joule ist nach einem Verfahren zu ermitteln, welches höhere Werte ergibt als die heute relevante EN 340.

Um nun insbesondere bei Sicherheitsschuhen die Sicherheit vor allem gegen hohe Stoßbelastungen, beispielsweise bei Stürzen aus größeren Höhen, weiter zu erhöhen, wäre es wünschenswert, das Energieaufnahmevermögen zu erhöhen, was aber zu sehr ungünstigen Trageeigenschaften, vor allem zu einer raschen Ermüdung des Fußes, führen würde. Insofern war bisher der Höhe des Energieaufnahmevermögens eine natürliche Grenze gesetzt.

Der vorliegenden Erfindung liegt die Aufgabe zugrunde, eine Unterkonstruktion für Schuhe, insbesondere Sicherheitsschuhe, zu schaffen, mit der bei gutem, insbesondere sogar verbessertem Tragekomfort das Energieaufnahmevermögen im Fersenbereich wesentlich gesteigert werden kann.

Erfindungsgemäß wird dies dadurch erreicht, daß das Energieaufnahmeelement mit einem zumindest ebenfalls den Fersen- bzw. Absatzbereich überdeckenden Dämpfungselement zu einem energieaufnehmenden und dämpfenden Komfortelement verbunden ist.

Durch dieses erfindungsgemäße "Komfortelement", d.h. durch die neuartige Kombination eines Energieaufnahmeelementes mit einem weicheren, elastischen Dämpfungselement, wurde erstmals erreicht, daß trotz einer hohen bzw. gesteigerten Energieaufnahme sehr gute Komforteigenschaften erreicht werden können. Denn die beim "normalen" Gehen eigentlich nachteilige, weil ermüdende Energieaufnahme wird vorteilhafterweise durch das erfindungsgemäße, hochelastische Dämpfungselement derart "kompensiert", daß es über sehr lange Zeiten hinweg kaum noch zu Ermüdungserscheinungen der Füße kommt. Aus diesem Grund kann das Energieaufnahmeelement - durch entsprechende harte "Einstellung" der Materialkomponenten - mit einem sehr beachtlichen Energieaufnahmevermögen von mindestens 30 J, insbesondere sogar etwa 35 J, ausgebildet werden, gemessen nach dem Verfahren gemäß EN 344, Abschnitt 5.10. Bei einer Bestimmung der Energieaufnahme nach DIN 4843 würde sich natürlich ein entsprechend noch höherer Wert ergeben.

Weitere vorteilhafte Ausgestaltungsmerkmale der Erfindung sind in den Unteransprüchen sowie der folgenden Beschreibung enthalten.

Anhand von zwei in der Zeichnung dargestellten, bevorzugten Ausführungsbeispielen soll die Erfindung im folgenden näher erläutert werden. Dabei zeigen:
- Fig. 1: eine Draufsicht auf eine erfindungsgemäße Schuh-Unterkonstruktion (Ansicht in Pfeilrichtung I gemäß Fig. 2),
- Fig. 2: einen Schnitt in der Schnittebene II-II gemäß Fig. 1,
- Fig. 3 bis 5: die Einzelteile der Unterkonstruktion nach Fig. 1 und 2 jeweils im Schnitt analog zu Fig. 2 sowie in lagerichtiger Zuordnung zueinander (Explosionsdarstellung),
- Fig. 6: eine Perspektivansicht einer zweiten Ausführungsform einer Unterkonstruktion nach der Erfindung,
- Fig. 7: eine vergrößerte, im Fersenbereich in der Schnittebene VII-VII geschnittene Seitenansicht der Ausführungsform nach Fig. 6 und
- Fig. 8: ein Dämpfungselement nach der Erfindung analog zu Fig. 3 in lagerichtiger, "explosionsartiger" Zuordnung zur Unterkonstruktion nach Fig. 7.

In den verschiedenen Figuren der Zeichnung sind gleiche Teile stets mit den gleichen Bezugszeichen versehen und werden daher in der Regel auch jeweils nur einmal beschrieben.

Eine erfindungsgemäße Schuh-Unterkonstruktion 1 (sog. Unterbau) umfaßt in beiden Ausführungsformen ein Energieaufnahmeelement, welches im Fersen- bzw. Absatzbereich angeordnet ist und hierzu bevorzugt auch etwa der Form eines späteren Sohlen-Absatzes entspricht.

Dieses Energieaufnahmeelement 2 ist nun erfindungsgemäß mit einem zumindest ebenfalls den Fersen- bzw. Absatzbereich überdeckenden Dämpfungselement 4 zu einem energieaufnehmenden und dämpfenden Komfortelement 6 verbunden. Hierbei liegt bevorzugt das Energieaufnahmeelement 2 unten, d.h. auf der einem Fuß abgekehrten Seite, und das Dämpfungselement 4 oben darauf auf der dem Fuß zugekehrten Seite. Die dem Fuß zugekehrte Oberfläche des Dämpfungselementes 4 ist bevorzugt entsprechend der Fußwölbung ebenfalls gewölbt (konkav), was in üblicher Weise durch einen Leisten erreicht werden kann.

Das Energieaufnahmeelement 2 besteht aus einem derart hart eingestellten Material, insbesondere einem thermoplastischen Kunststoff, wie bevorzugt SB (Styrol-Butadien-Copolymer), daß es ein Energieaufnahmevermögen von 30 bis insbesondere etwa 35 Joule gewährleistet - gemessen nach dem Verfahren gemäß EN 344, Abschnitt 5.10.

Das Dämpfungselement 4 besteht aus einem Material im Härtebereich von vorzugsweise etwa 30 - 40 Shore. Es ist hochelastisch mit einem sehr hohen Rückpralleffekt, was ein Zusammendrücken und Ermüden verhindert. Geeignet ist hierfür vor allem ein Thermoplast, und zwar insbesondere ebenfalls SB, wodurch eine hohe Druckelastizität erreicht werden kann.

Obwohl somit das Energieaufnahmeelement 2 und das Dämpfungselement 4 grundsätzlich aus dem gleichen Material, vorzugsweise SB, bestehen, werden die genannten unterschiedlichen Materialeigenschaften durch bestimmte Auswahl und Zusammensetzung der Materialkomponenten erreicht. So erhöhen geringe Butadien-Anteile beispielsweise die Schlag- und Kerbschlagzähigkeit des Polystyrols.

Es ist besonders vorteilhaft, wenn das Energieaufnahmeelement 2 und das Dämpfungselement 4 ausschließlich kraft-und/oder formschlüssig miteinander verbunden sind, d.h. ohne Stoffschluß bzw. Verkleben. Dies kann mit Vorteil dadurch erreicht werden, daß das eine Element, im dargestellten Beispiel das Dämpfungselement 4, Verbindungsansätze 8 aufweist, die in entsprechende Aufnahmeöffnungen 10 des anderen Elementes, wie dargestellt des Energieaufnahmeelementes 2, insbesondere kraftschlüssig eingreifen. Eine kraftschlüssige, aber dennoch sehr gut haltende Verbindung kann mit Vorteil dadurch erreicht werden, daß die Verbindungsansätze 8 und die Aufnahmeöffnungen 10 nach Art von sogenannten "selbsthemmenden Konusverbindungen" ausgebildet sind. Die Festigkeit bzw. Haltbarkeit der Verbindung wird hierdurch im wesentlichen von dem Konuswinkel bestimmt. Vorteilhaft ist hier ein Konuswinkel von etwa 5 bis 10°. Zweckmäßigerweise sind mehrere, beispielsweise fünf bis fünfzehn, Verbindungsansätze 8 und Aufnahmeöffnungen 10 vorgesehen, im dargestellten Ausführungsbeispiel handelt es sich um jeweils neun Stück.

Aufgrund der beschriebenen, vorteilhaften Ausgestaltung ist auch die Herstellung besonders einfach, da die Bestandteile des Komfortelementes 6 lediglich zusammengedrückt zu werden brauchen.

In einer besonders vorteilhaften Weiterbildung der Erfindung sind im Bereich zwischen dem Energieaufnahmeelement 2 und dem Dämpfungselement 4, und zwar insbesondere in den Bereichen der in die Aufnahmeöffnungen 10 eingreifenden Verbindungsansätze 8, Hohlräume 12 gebildet, die über Durchgangsöffnungen 14 des Dämpfungselementes 4 auf dessen dem Energieaufnahmeelement 2 abgekehrten und damit einer nicht dargestellten Brandsohle zugekehrten Oberseite 16 münden. Vorzugsweise ist hierbei dann die Brandsohle zumindest in ihrem die Durchgangsöffnungen 14 überdeckenden Flächenbereich luftdurchlässig ausgebildet, was beispielsweise erreicht werden kann, indem die Brandsohle perforiert oder geschlitzt ist. Zweck dieser erfindungsgemäßen Ausgestaltung ist, daß beim Gehen - bedingt durch die Elastizität inbesondere des Dämpfungselementes 4 - eine Art Pumpenwirkung erreicht wird, wobei sich die Hohlräume 12 beim Gehen ständig im Volumen verringern und wieder vergrößern, wodurch die darin enthaltene Luft durch die Durchgangsöffnungen 14 nach oben gepumpt wird. Hierdurch wird eine verbesserte Luftzirkulation im Schuh erreicht, wodurch sich das "Fußklima" wesentlich verbessert.

In der ersten, in den Fig. 1 bis 5 veranschaulichten Ausführungsform ist nun das erfindungsgemäße Komfortelement 6 mit einem Gelenkteil 18 aus einem relativ harten Kunststoff verbunden, wobei dieses Gelenkteil 18 einen Fersenbereich 20 und einen sich in den Mittelfußbereich erstreckenden, zweckmäßigerweise an die Wölbung des Fußes bzw. eines Leistens angepaßten Stützbereich 22 aufweist. Vorzugsweise ist für die Verbindung mit dem Komfortelement 6 vorgesehen, daß das Gelenkteil 18 in seinem Fersenbereich 20 rahmenartig mit einer Aufnahmeöffnung 24 zur insbesondere kraft-und/oder formschlüssigen Aufnahme des Komfortelementes 6, und zwar insbesondere des Energieaufnahmeelementes 2, ausgebildet ist. Hierdurch braucht gemäß Fig. 4 und 5 das Energieaufnahmeelement 2 lediglich in Pfeilrichtung 26 in die Aufnahmeöffnung 24 des Gelenkteils 18 eingesetzt zu werden.

Bei der Ausführungsform nach Fig. 6 bis 8 ist das Komfortelement 6 mit einer Stahl-Zwischensohle 28 verbunden, die im Falle eines Sicherheitsschuhs nach EN 345, Kategorie S3 zur Erhöhung der Durchtrittsicherheit dient. Dabei entspricht die Form der Zwischensohle 28 vorzugsweise etwa derjenigen der späteren Schuhsohle. Erfindungsgemäß ist nun die Zwischensohle 28 mit einem Fersenabschnitt 30 in einer schlitz- oder nutartigen Aufnahme 32 des Komfortelementes 6, und zwar insbesondere des Energieaufnahmeelementes 2, kraft- und/oder formschlüssig gehalten. Hierdurch braucht der Fersenabschnitt 30 lediglich in Pfeilrichtung 34 gemäß Fig. 7 in die Aufnahme 32 eingeschoben zu werden.

In beiden Ausführungsformen weist das Dämpfungselement 4 zweckmäßigerweise - ausgehend von seinem mit dem Energieaufnahmeelement 2 verbundenen Fersenabschnitt 36 - einen sich in Richtung des Mittelfußes erstreckenden Verlängerungsabschnitt 38 auf, der sich vorzugsweise in seiner Dicke stetig bis zur Oberfläche des Stützbereiches 22 des Gelenkteils 18 (Fig. 1 bis 5) oder bis zur Oberfläche im Mittelfußbereich der Stahl-Zwischensohle 28 (Fig. 6 bis 8) verjüngt. Im montierten, "zusammengesteckten" Zustand gehen folglich die Oberflächen stetig ineinander über, wobei insgesamt eine an die Fußwölbung angepaßte konkave Wölbung vorgesehen ist.

Erfindungsgemäß ist durch eine derart "enge" Verbindung aller Einzelteile, insbesondere des Energieaufnahmeelementes 2 und des Dämpfungselementes 4, gewährleistet, daß das Komfortelement 6 zusammen mit dem Gelenkteil 18 oder mit der Stahl-Zwischensohle 28 derart in ein Sohlenmaterial (insbesondere PUR oder VULKA) eingebettet, insbesondere eingespritzt bzw. eingeschäumt werden kann, daß dabei ein Eindringen des Sohlematerials in den Bereich des Energieaufnahmeelementes 2 vermieden wird. Hierdurch wird gewährleistet, daß keine "Vermischung" der Materialien und Materialeigenschaften auftritt, so daß jedenfalls im Fersenbereich die hohe Energieaufnahme gewährleistet ist.

Es sei noch erwähnt, daß das Dämpfungselement 4 aus einer vorzugsweise 2,0 bis 5,0 mm dicken Energieabsorptionsmasse besteht, die den Auftritt dämpft und für den die ganze Fersenfläche abdeckenden Gehkomfort sorgt.

Die erfindungsgemäße Unterkonstruktion 1 führt durch die funktionsmäßige Zuordnung der Einzelteile zu besonders guten Eigenschaften, paßt sich Leistenvorgaben der Anatomie des Fußes an, sorgt für Verbesserungen des Fußklimas sowie für einen optimalen Komfort in Verbindung mit gegenüber den einschlägigen Normen verbesserter Energieaufnahme.

## Patentansprüche

1. Schuh-Unterkonstruktion, insbesondere für Sicherheitsschuhe nach EN 344/345 bzw. DIN 4843, mit einem im Fersen- bzw. Absatzbereich angeordneten Energieaufnahmeelement (2) , welches mit einem zumindest ebenfalls den Fersen- bzw. Absatzbereich überdeckenden Dämpfungselement (4) zu einem in ein Sohlenmaterial einzubettenden, energieaufnehmenden und dämpfenden Komfortelement (6) verbunden ist, wobei das Energieaufnahmeelement (2) aus einem derart eingestellten Material besteht, daß es ein Energieaufnahmevermögen von mindestens 30 Joule - gemessen nach dem Verfahren gemäß EN 344, Abschnitt 5.10 - gewährleistet, und wobei das Dämpfungselement (4) aus einem hochelastisch eingestellten Material mit einer Härte von etwa 30 bis 40 Shore besteht.

2. Schuh-Unterkonstruktion nach Anspruch 1,
**dadurch gekennzeichnet, daß** das Energieaufnahmeelement (2) aus SB derart besteht, daß es ein Energieaufnahmevermögen von insbesondere etwa 35 Joule gewährleistet.

3. Schuh-Unterkonstruktion nach Anspruch 1 oder 2,
**dadurch gekennzeichnet, daß** das Dämpfungselement (4) aus SB besteht.

4. Schuh-Unterkonstruktion nach einem der Ansprüche 1 bis 3,
**dadurch gekennzeichnet, daß** das Energieaufnahmeelement (2) und das Dämpfungselement (4) kraft- und /oder formschlüssig und vorzugsweise stoffschlußfrei miteinander verbunden sind.

5. Schuh-Unterkonstruktion nach Anspruch 4,
**dadurch gekennzeichnet, daß** das eine Element (4) Verbindungsansätze (8) aufweist, die in Aufnahmeöffnungen (10) des anderen Elementes (2) insbesondere kraftschlüssig eingreifen.

6. Schuh-Unterkonstruktion nach Anspruch 5,
**dadurch gekennzeichnet, daß** die Verbindungsansätze (8) und die Aufnahmeöffnungen (10) nach Art von selbsthemmenden Konusverbindungen ausgebildet sind.

7. Schuh-Unterkonstruktion nach einem der Ansprüche 1 bis 6,
**dadurch gekennzeichnet, daß** im Bereich zwischen dem Energieaufnahmeelement (2) und dem Dämpfungselement (4), insbesondere in den Bereichen der Verbindungsansätze (8), Hohlräume (12) gebildet sind, die über Durchgangsöffnungen (14) des Dämpfungselementes (4) auf dessen dem Energieaufnahmeelement (2) abgekehrten, einer Brandsohle zugekehrten Oberseite (16) münden, wobei vorzugsweise die Brandsohle zumindest in ihrem die Durchgangsöffnungen (14) überdeckenden Flächenbereich luftdurchlässig ausgebildet ist.

8. Schuh-Unterkonstruktion nach einem der Ansprüche 1 bis 7,
**dadurch gekennzeichnet, daß** das Komfortelement (6) mit einem Gelenkteil (18) aus Kunststoff verbunden ist, wobei das Gelenkteil (18) einen Fersenbereich (20) und einen sich in den Mittelfußbereich erstreckenden Stützbereich (22) aufweist.

9. Schuh-Unterkonstruktion nach Anspruch 8,
**dadurch gekennzeichnet, daß** das Gelenkteil (18) in seinem Fersenbereich (20) rahmenartig mit einer Aufnahmeöffnung (24) zur insbesondere kraft- und/oder formschlüssigen Aufnahme des Komfortelementes (6), insbesondere des bezüglich seiner Form etwa einem Sohlenabsatz entsprechenden Energieaufnahmeelementes (2), ausgebildet ist.

10. Schuh-Unterkonstruktion nach einem der Ansprüche 1 bis 7,
**dadurch gekennzeichnet, daß** das Komfortelement (6) mit einer Stahl-Zwischensohle (28) verbunden ist.

11. Schuh-Unterkonstruktion nach Anspruch 10,
**dadurch gekennzeichnet, daß** die Zwischensohle (28) mit einem Fersenabschnitt (30) in einer schlitz- oder nutartigen Aufnahme (32) des Komfortelementes (6), insbesondere des Energieaufnahmeelementes (2), kraft- und/oder formschlüssig gehalten ist.

12. Schuh-Unterkonstruktion nach einem der Ansprüche 8 bis 11,
**dadurch gekennzeichnet, daß** das Dämpfungselement (4) ausgehend von seinem mit dem Energieaufnahmeelement (2) verbundenen Fersenabschnitt (36) einen sich in Richtung des Mittelfußes erstreckenden Verlängerungsabschnitt (38) aufweist, der sich vorzugsweise in seiner Dicke stetig bis zur Oberfläche des Stützbereiches (22) des Gelenkteils (18) bzw. bis zur Oberfläche im Mittelfußbereich der Stahl-Zwischensohle (28) verjüngt.

## Claims

1. A shoe base construction, in particular for safety shoes in accordance with EN 344/345 and DIN 4843, having an energy-absorption element (2) which is arranged in the heel region and is connected to a damping element (4), which covers over at least the heel region as well, to form an energy-absorbing and damping comfort element (6), which is to be embedded in a sole material, it being the case that the energy-absorption element (2) consists of a material which is such that it ensures an energy-absorption capacity of at least 30 joules - measured using the process in accordance with EN 344, section 5.10 - and it being the case that the damping element (4) consists of a highly elastic material with a hardness of from approximately 30 to 40 Shore.

2. A shoe base construction according to claim 1, characterized in that the energy-absorption element (2) consists of styrene-butadiene copolymer, such that it ensures an energy-absorption capacity of, in particular, approximately 35 joules.

3. A shoe base construction according to either of claims 1 and 2, characterized in that the damping element (4) consists of styrene-butadiene copolymer.

4. A shoe base construction according to any one of claims 1 to 3, characterized in that the energy-absorption element (2) and the damping element (4) are connected to one another in a frictionally and/or positively locking manner, preferably without material bonding.

5. A shoe base construction according to claim 4, characterized in that one element (4) has connecting extensions (8), which engage, in particular in a frictionally locking manner, in receiving openings (10) of the other element (2).

6. A shoe base construction according to claim 5, characterized in that the connecting extensions (8) and the receiving openings (10) are designed in the manner of self-locking cone connections.

7. A shoe base construction according to any one of claims 1 to 6, characterized in that formed in the region between the energy-absorption element (2) and the damping element (4), in particular in the regions of the connecting extensions (8), are cavities (12) which, via through-openings (14) of the damping element (4), open out on the top side (16) of said damping element, said top side being directed away from the energy-absorption element (2) and towards an insole, it being the case that preferably the insole is of air-permeable design at least in its surface region which covers over the through-openings (14) .

8. A shoe base construction according to any one of claims 1 to 7, characterized in that the comfort element (6) is connected to an articulation part (18) made of plastic, the articulation part (18) having a heel region (20) and a supporting region (22), which extends into the centre-of-the-foot region.

9. A shoe base construction according to claim 8, characterized in that, in its heel region (20), the articulation part (18) is of frame-like design with a receiving opening (24) for receiving, in particular in a frictionally and/or positively locking manner, the comfort element (6), in particular the energy-absorption element (2), which, in terms of form, corresponds approximately to a sole heel.

10. A shoe base construction according to any one of claims 1 to 7, characterized in that the comfort element (6) is connected to an intermediate sole (28) made of steel.

11. A shoe base construction according to claim 10, characterized in that the intermediate sole (28) is retained in a frictionally and/or positively locking manner, by way of a heel section (30), in a slot-like or groove-like receiving means (32) of the comfort element (6), in particular of the energy-absorption element (2).

12. A shoe base construction according to any one of claims 8 to 11, characterized in that, starting from its heel section (36), which is connected to the energy-absorption element (2), the damping element (4) has a lengthened section (38) which extends in the direction of the centre of the foot and tapers constantly, preferably in terms of its thickness, to the surface of the supporting region (22) of the articulation part (18) and/or to the surface in the centre-of-the-foot region of the intermediate sole (28) made of steel.

## Revendications

1. Structure de la partie inférieure d'une chaussure, en particulier d'une chaussure de sécurité selon EN 344/345 resp. DIN 4843, comprenant un élément absorbeur d'énergie (2) disposé dans la zone du talon du pied resp. de la chaussure, qui est relié à un élément d'amortissement (4) recouvrant au moins également la zone du talon du pied resp. de la chaussure en un élément de confort (6) amortisseur, absorbeur d'énergie, encastré dans une matière de semelle, l'élément absorbeur d'énergie (2) étant composé d'une matière mise au point de telle manière qu'il garantit une capacité d'absorption d'énergie d'au moins 30 joules - mesurée d'après le procédé selon EN 344, section 5.10 -, et dans lequel l'élément d'amortissement (4) est composé d'une matière mise au point de façon hautement élastique avec une dureté de 30 à 40 Shore environ.

2. Structure de la partie inférieure d'une chaussure selon la revendication 1, caractérisée en ce que l'élément absorbeur d'énergie (2) se compose de styrène-butadiène de telle manière qu'il garantit une capacité d'absorption d'énergie en particulier de 35 joules environ.

3. Structure de la partie inférieure d'une chaussure selon la revendication 1 ou 2, caractérisée en ce que l'élément d'amortissement (4) se compose de styrène-butadiène.

4. Structure de la partie inférieure d'une chaussure selon l'une des revendications 1 à 3, caractérisée en ce que l'élément absorbeur d'énergie (2) et l'élément d'amortissement (4) sont reliés ensemble de sorte à pouvoir transmettre une force et / ou par engagement positif et, de préférence, sans raccord de matière.

5. Structure de la partie inférieure d'une chaussure selon la revendication 4, caractérisée en ce qu'un élément (4) présente des appendices de liaison (8), qui s'engagent en particulier de sorte à pouvoir transmettre une force dans les ouvertures de réception (10) de l'autre élément (2).

6. Structure de la partie inférieure d'une chaussure selon la revendication 5, caractérisée en ce que les appendices de liaison (8) et les ouvertures de logement (10) sont conçus à la manière d'assemblages coniques autobloquants.

7. Structure de la partie inférieure d'une chaussure selon l'une des revendications 1 à 6, caractérisée en ce que dans la zone située entre l'élément absorbeur d'énergie (2) et l'élément d'amortissement (4), notamment dans les zones des appendices de liaison (8), sont formées des cavités (12), qui débouchent par des ouvertures de passage (14) de l'élément d'amortissement (4) sur la face supérieure (16) de celui-ci éloignée de l'élément absorbeur d'énergie (2), orientée vers une semelle intérieure, la semelle intérieure étant conçue de préférence perméable à l'air au moins dans sa zone superficielle recouvrant les ouvertures de passage (14).

8. Structure de la partie inférieure d'une chaussure selon l'une des revendications 1 à 7, caractérisée en ce que l'élément de confort (6) est relié à une partie d'articulation (18) en matière synthétique, la partie articulée (18) présentant une zone de talon (20) et une zone d'appui (22) s'étendant dans la zone du métatarse.

9. Structure de la partie inférieure d'une chaussure selon la revendication 8, caractérisée en ce que la partie articulée (18) est conçue dans sa zone de talon (20) à la manière d'un cadre avec une ouverture de réception (24) pour la réception notamment de sorte à pouvoir transmettre une force et / ou par engagement positif de l'élément de confort (6), en particulier de l'élément absorbeur d'énergie (2) correspondant quant à sa forme à peu près à un talon de semelle.

10. Structure de la partie inférieure d'une chaussure selon l'une des revendications 1 à 7, caractérisée en ce que l'élément de confort (6) est relié à une semelle intermédiaire en acier (28).

11. Structure de la partie inférieure d'une chaussure selon la revendication 10, caractérisée en ce que la semelle intermédiaire (28) est maintenue de sorte à pouvoir transmettre une force et /ou par engagement positif avec une section de talon (30) dans un logement du type fente ou rainure (32) de l'élément de confort (6), en particulier de l'élément absorbeur d'énergie (2).

12. Structure de la partie inférieure d'une chaussure selon l'une des revendications 8 à 11, caractérisée en ce que l'élément d'amortissement (4) présente, à partir de sa section de talon (36) reliée à l'élément absorbeur d'énergie (2), une section de prolongement (38) s'étendant dans le sens du métatarse, qui diminue de préférence en épaisseur de façon continue jusqu'à la surface de la zone d'appui (22) de la partie articulée (18) resp. jusqu'à la surface située dans la zone du métatarse de la semelle intermédiaire en acier (28).
